# EUROPÄISCHE PATENTSCHRIFT

(11) **EP 0 132 505 B1**
(45) Veröffentlichungstag und Bekanntmachung des Hinweises auf die Patenterteilung: **13.07.1988**
(21) Anmeldenummer: 84103938.1
(22) Anmeldetag: 09.04.1984
(51) Int. Cl.: F02F 1/32, F01L 3/22, F02F 1/38

(54) **Zylinderkopf aus einem Eisenwerkstoff**
Cylinder head made of a ferrous material
Culasse de cylindre d'un matériel ferreux

(30) Priorität: 28.07.1983 DE 3327168
(43) Veröffentlichungstag der Anmeldung: 13.02.1985
(73) Patentinhaber: Klöckner-Humboldt-Deutz Aktiengesellschaft, 51149 Köln (DE)
(72) Erfinder: Neussel, Paul, Dr., D-4018 Langenfeld (DE); Frank, Gerd, D-5000 Köln 90 (DE)

(56) Entgegenhaltungen:
- EP-A- 0 056 107
- CH-A- 450 061
- DE-A- 1 576 366
- DE-B- 1 035 179
- FR-A- 1 039 512
- FR-A- 1 238 335
- PATENT ABSTRACTS OF JAPAN, Band 5, Nr. 50 (M-62)[722], 9. April 1981; & JP - A - 56 6045 (YANMAR) 22.01.1981
- PATENT ABSTRACTS OF JAPAN, Band 2, Nr. 18 (M-77)[7212], 7. Februar 1978; & JP - A - 52 134 910 (KUBOTA TEKKO) 11.11.1977
- PATENT ABSTRACTS OF JAPAN, Band 2, Nr. 18 (M-77)[7212], 7. Februar 1978; & JP - A - 52 134 910 (KUBOTA TEKKO) 11.11.1977

## Beschreibung

Die Erfindung bezieht sich auf einen Zylinderkopf gemäss dem Oberbegriff des Anspruchs 1.

Bei schnellaufenden und insbesondere auch luftgekühlten Brennkraftmaschinen finden üblicherweise Zylinderköpfe aus Leichtmetall Verwendung, da diese neben dem Gewichtsvorteil eine sehr gute Wärmeleitfähigkeit besitzen und die im Betrieb der Brennkraftmaschine anfallende Wärme relativ problemlos an ein Kühlmedium, z.B. Kühlluft oder auch Kühlflüssigkeit, abgeführt werden kann. Bei Leichtmetallzylinderköpfen besteht jedoch an der Verbindungsstelle zwischen Zylinderkopf und dem üblichen Zylinderrohr aus Grauguss das Problem, dass in dieser Dichtfläche aufgrund einer unterschiedlichen Wärmeausdehnung von Leichtmetallzylinderkopf und Graugusszylinderrohr verschleissintensive Reibungsbewegungen auftreten, die zu Undichtigkeiten und somit einer beschränkten Leistungsfähigkeit der Brennkraftmaschine führen können.

Diese letztgenannten Nachteile können durch einen Zylinderkopf aus einem Eisenwerkstoff, insbesondere Grauguss aber auch Sphäroguss oder Gusseisen mit Vermiculargraphit, weitgehend vermieden werden. Als nachteilig bei einem Zylinderkopf aus einem Eisenwerkstoff muss jedoch angesehen werden, dass aufgrund einer erheblich niedrigeren Wärmeleitfähigkeit die Wärmeabfuhr vielfach in nur unzureichender Weise möglich ist, so dass ein derartiger Zylinderkopf zwar im Dichtbereich zwischen Zylinderrohr und Zylinderkopf keine Reibungsbewegungen ausführt, jedoch insbesondere im Ventilstegbereich aufgrund der hohen Temperaturen sehr rissanfällig ist.

Aus der gattungsgemässen FR-A 1 039 512 ist ein Zylinderkopf bekannt, bei dem ausschliesslich der Bereich des Ventilsteges bis hin zu einem Teilbereich des Einlassventils, des Auslassventils sowie der Einspritzdüsenöffnung gehärtet ist. Dadurch entstehen an den Übergangsstellen zu den jeweils ungehärteten Bereichen kritische Zonen, die zur Rissbildung neigen. Zudem verschleisst ein über seinen Umfang unterschiedlich gehärteter Ventilsitz extrem ungleichmässig und führt frühzeitig zu Unterdichtigkeiten zwischen den Ventilen und dem Zylinderkopf.

Die FR-A 1 238 335 offenbart einen Zylinderkopf, der mit einer Ventilsitzplatte für Gaswechselventile ausgestattet ist, während die DE-A 1 576 366 eine auswechselbare Flammplatte zum Einfügen zwischen Zylinderkopf und Brennraum einer Brennkraftmaschine beschreibt.

Der Erfindung liegt die Aufgabe zugrunde, die Rissanfälligkeit des aus einem Eisenwerkstoff hergestellten Zylinderkopfes im Bereich der thermisch und mechanisch hochbelasteten Zonen, insbesondere im Ventilstegbereich und im Ventilsitzbereich zu vermindern.

Diese Aufgabe wird erfindungsgemäss dadurch gelöst, dass der die Ventilsitze bildende Zylinderkopfbodenbereich (Anspruch 1) bzw. der der die Ventilsitzelemente ummantelnde Zylinderkopfbodenbereich (Anspruch 2) gehärtet ist, wobei die Ventilsteghärtezone in die Ventilsitzhärtezone übergeht und die Härtetiefe zumindest der Ventilsteghärtezone das 0,1- bis 0,2-fache des Abstandes zwischen Zylinderkopfboden und Kühlmittelraum beträgt. Durch die derartig bemessene Härtetiefe werden optimale Härteergebnisse, insbesondere im Hinblick auf die Vermeidung von Härterissen erreicht.

Weiterhin ist vorgesehen, in die gehärtete Zylinderkopfbodenzone eine Bohrung für eine Einspritzdüse, einen Schusskanal oder eine Zündhilfe einzubeziehen, die üblicherweise unmittelbar am Ventilstegbereich vorgesehen werden und somit bei ungehärteten Zylinderköpfen die Rissbildungsgefahr sehr stark begünstigen.

In vorteilhafter Weiterbildung der Erfindung ist die Härtung eine Induktions-, Flammen- oder Einsatzhärtung. Mit diesen Härtungen lassen sich die vorgegebenen Härtetiefen erreichen, die, wie zuvor beschrieben, eine ausreichende Dicke aufweisen, um den Zylinderkopfbodenbereich ausreichend zu schützen, andererseits aber eine nicht zu grosse Dicke aufweisen, um keine zu hohen Zugspannungen, insbesondere auf der Kühlmittelseite des Zylinderkopfes, entstehen zu lassen.

Im nachfolgenden wird die Erfindung anhand ausgewählter Beispiele näher erläutert. Es stellen dar:
Fig. 1 eine Draufsicht auf einen erfindungsgemässen Zylinderkopfboden;
Fig. 2 eine Querschnittsdarstellung entsprechend der Linien 11-11 in Fig. 1;
Fig. 3 einen Querschnitt eines erfindungsgemässen Zylinderkopfbodens, der mit Ventilsitzringen ausgestattet ist.

Bei dem in Fig. 1, 2 und 3 dargestellten Zylinderkopf 1 sind die Auslassventilöffnungen mit 2, die Einlassventilöffnungen mit 3, der Zylinderkopfboden allgemein mit 4 und die Bohrung für eine Einspritzdüse mit 5 bezeichnet.

Wie insbesondere aus Fig. 1 hervorgeht, ist der Zylinderkopfboden 4 zwischen den Ventilöffnungen 2 und 3, der Bohrung für die Einspritzdüse 5 und der Ventilsitze 6 gehärtet. Die einzelnen Härtezonen sind dabei gestrichelt voneinander getrennt dargestellt, wobei im einzelnen mit 7 die Ventilsteghärtezone, mit 8 die Ventilsitzhärtezone, mit 9 die Bohrungshärtezone bezeichnet ist. Wie ersichtlich, gehen die Bohrungshärtezone und die Ventilsitzhärtezone in die Ventilsteghärtezone 7 über.

Fig. 2 verdeutlicht in einer Querschnittsdarstellung den erfindungsgemässen Zylinderkopf nach Fig. 1, wobei der Zylinderkopf zwischen den Ventilöffnungen 2 und 3 einen Kühlmittelraum 9 aufweist, beispielsweise für Wasser oder Kühlöl, und die Ventilsitze direkt in die Ventilöffnungen eingearbeitet sind. Die Härtetiefe die Härtezonen 7, 8 und 9 betragen dabei 0,1 bis 0,2 des Abstandes A zwischen Zylinderkopfboden 4 und Kühlmittelraum 10.

Das Ausführungsbeispiel der Erfindung nach Fig. 3 ist im wesentlichen ähnlich gestaltet wie das Ausführungsbeispiel nach Fig. 2, wobei jedoch hier Ventilöffnungen 2 und 3 mit Ventilsitzringen 11 versehen sind. Hierbei ist ausschliesslich der die Ventilsitzringe im Bereich des Ventilsteges ummantelte Zylinderkopfbodenbereich gehärtet, wobei diese Ventilsitzringhärtezone mit 12 bezeichnet ist.

## Patentansprüche

1. Zylinderkopf (1) aus einem Eisenwerkstoff, insbesondere aus Grauguss, für eine ventilgesteuerte Brennkraftmaschine, der mit Ventilsitzen (6) versehene Ventilöffnungen (2, 3) für zumindest je ein Ein- und ein Auslassventil aufweist, wobei zumindest der zwischen den Ventilöffnungen (2, 3) liegende Ventilstegbodenbereich (13) des Zylinderkopfes oberflächengehärtet ist, dadurch gekennzeichnet, dass der die Ventilsitze (6) bildende Zylinderkopfbodenbereich oberflächengehärtet ist, wobei die Ventilsitzhärtezone (8) in die Ventilsteghärtezone (7) übergeht und dass die Härtetiefe zumindest der Ventilsteghärtezone (7) das 0,1- bis 0,2-fache des Abstandes (A) zwischen dem Zylinderkopfboden (4) und einem zwischen den Ventilöffnungen (2, 3) vorgesehenen Kühlmittelraum (10) beträgt.

2. Zylinderkopf (1) aus einem Eisenwerkstoff, insbesondere aus Grauguss, für eine ventilgesteuerte Brennkraftmaschine, der mit Ventilsitzen (6) versehene Ventilöffnungen (2, 3) für zumindest je ein Ein- und ein Auslassventil aufweist, wobei zumindest der zwischen den Ventilöffnungen (2, 3) liegende Ventilstegbodenbereich (13) des Zylinderkopfes oberflächengehärtet ist, dadurch gekennzeichnet, dass der die Ventilsitze (6) bildende Zylinderkopfbereich mit Ventilsitzringen (11) versehen ist, wobei der die Ventilsitzringe (11) im Bereich des Ventilsteges (13) ummantelnde Zylinderkopfbodenbereich oberflächengehärtet ist, wobei die Ventilsitzhärtezone (12) in die Ventilsteghärtezone (7) übergeht, und dass die Härtetiefe zumindest der Ventilsteghärtezone (7) das 0,1- bis 0,2-fache des Abstandes (A) zwischen dem Zylinderkopfboden (4) und dem Kühlmittelraum (11) beträgt.

3. Zylinderkopf (1) nach Anspruch 1 oder 2, der eine im Zylinderkopfbodenbereich vorgesehene Bohrung (5) für eine Einspritzdüse oder einen Schusskanal und/oder eine Zündhilfe aufweist, dadurch gekennzeichnet, dass der Bohrungsbodenbereich oberflächengehärtet ist, wobei die Bohrungshärtezone (9) in die Ventilsteghärtezone (7) übergeht.

4. Zylinderkopf (1) nach einem der Ansprüche 1 bis 3, dadurch gekennzeichnet, dass die Härtung eine Induktions-, Flammen- oder Einsatzhärtung ist.

## Claims

1. A cylinder head (1) made of a ferrous material, especially grey cast iron, for a valve-controlled internal combustion engine, the cylinder head having valve apertures (2, 3), each of which is provided with a valve seat (6), for at least one each inlet and outlet valve, in which at least the valve web region (13) located in the cylinder head's bottom between the valve apertures (2, 3) is surface-hardened, characterized in that the cylinder head's bottom region forming the valve seats (6) is surface-hardened, that each hardened valve seat zone (8) merges into the hardened valve web zone (7), and in that the depth of hardening of at least the hardened valve web zone (7) is equivalent to between 0.1 and 0.2 times the distance (A) between the cylinder head bottom (4) and a coolant chamber (10) arranged between the valve apertures (2, 3).

2. A cylinder head (1) made of a ferrous material, especially grey cast iron, for a valve-controlled internal combustion engine, the cylinder head having valve apertures (2, 3), each of which is provided with a valve seat (6), for at least one each inlet and outlet valve, in which at least the valve web region (13) located in the cylinder head's bottom between the valve apertures (2, 3) is surface-hardened, characterized in that the cylinder head's bottom region forming the valve seats (6) is provided with valve-seat inserts (11), that the cylinder head's bottom region surrounding the valve-seat inserts (11) in the valve web region (13) is surface-hardened, that each hardened valve-seat zone (12) merges into the hardened valve web zone (7), and in that the depth of hardening of at least the hardened valve web zone (7) is equivalent to between 0.1 and 0.2 times the distance between the cylinder head bottom (4) and a coolant chamber (10) arranged between the valve apertures (2, 3).

3. A cylinder head (1) according to claim 1 or 2, the cylinder head having in its bottom region a bore (5) for an injection nozzle or an injection channel and/or an ignition-assisting agent, characterized in that the bottom region around the bore is surface-hardened, and in that the hardened bore region (9) merges into the hardened valve web zone (7).

4. A cylinder head according to any of the claims 1 to 3, characterized in that the hardening is effected by induction- or flame- or case-hardening.

## Revendications

1. Tête de cylindre (1) en un matériau ferreux, notamment en fonte grise, pour un moteur à combustion interne, commandé par soupapes et comportant, pour respectivement au moins une soupape d'admission et une soupape d'échappement, des ouvertures de soupapes (2, 3) munies de sièges de soupapes (6), au moins la zone du fond (13) de la nervure, se trouvant entre les ouvertures de soupapes (2, 3), de la tête de cylindre étant durcie superficiellement, tête de cylindre caractérisée en ce que la zone du fond de la tête de cylindre, constituant les sièges de soupapes (6), est durcie superficiellement, cette zone durcie (8) des sièges de soupapes se prolongeant dans la zone durcie (7) de la nervure entre les soupapes, et la profondeur de durcissement, tout au moins de la zone durcie (7) de la nervure entre les soupapes étant de 0,1 à 0,2 fois la distance (A) entre le fond (4) de

la tête de cylindre et une chambre (10) de fluide de refroidissement prévue entre les ouvertures de soupapes (2, 3).

2. Tête de cylindre (1) en un matériau ferreux, notamment en fonte grise, pour un moteur à combustion interne commandé par soupapes et comportant, pour au moins une soupape d'admission et une soupape d'échappement, des ouvertures de soupapes (2, 3) munies de sièges (6) de soupapes, au moins la zone du fond (13) de la nervure se trouvant entre les ouvertures de soupapes (2, 3) de la tête de cylindre, étant durcie superficiellement, tête de cylindre caractérisée en ce que la zone de la tête de cylindre constituant les sièges de soupapes (6) est munie d'anneaux de sièges de soupapes (11), la zone du fond de la tête de cylindre enveloppant les anneaux de sièges de soupapes (11) au voisinage de la nervure (13) entre les soupapes étant durcie superficiellement, la zone durcie (12) des sièges de soupapes se prolongeant dans la zone durcie (7) de la nervure entre les soupapes et la profondeur de durcissement, tout au moins de la zone durcie (7) entre les soupapes, étant de 0,1 à 0,2 fois la distance (A) entre le fond (4) de la tête de cylindre et la chambre (10) de fluide de refroidissement.

3. Tête de cylindre selon la revendication 1 ou 2, qui comporte un perçage (5) prévu dans la zone du fond de la tête de cylindre pour une buse d'injection, ou un canal d'allumage et/ou un auxiliaire d'allumage, tête de cylindre caractérisée en ce que la zone de fond du perçage est durcie superficiellement, cette zone durcie (9) du perçage se prolongeant dans la zone durcie (7) de la nervure entre les soupapes.

4. Tête de cylindre (1) selon une des revendications 1 à 3, caractérisée en ce que le durcissement est obtenu par trempe par induction, par trempe à la flamme, ou par cémentation.
